# EUROPÄISCHE PATENTSCHRIFT

(11) **EP 3 103 859 B1**
(45) Veröffentlichungstag und Bekanntmachung des Hinweises auf die Patenterteilung: **08.05.2019**
(21) Anmeldenummer: 16170920.9
(22) Anmeldetag: 23.05.2016
(51) Int. Cl.: C11D 3/22, C11D 17/00, C11D 17/06

(54) **PHOSPHAT- UND PHOSPHONATFREIES MASCHINENGESCHIRRSPÜLMITTEL**
PHOSPHATE-FREE AND PHOSPHONATE-FREE DISHWASHER DETERGENT
PRODUIT DE RINÇAGE POUR LAVE-VAISSELLES SANS PHOSPHATE NI PHOSPHONATE

(30) Priorität: 08.06.2015 DE 102015007403
(43) Veröffentlichungstag der Anmeldung: 14.12.2016
(73) Patentinhaber: Sodasan Wasch- und Reinigungsmittel GmbH, 26670 Uplengen (DE)
(72) Erfinder: Müller, Anja, 26789 Leer (DE); Hohn, Karina, 26655 Westerstede (DE)
(74) Vertreter: Jabbusch, Matthias

(56) Entgegenhaltungen:
- WO-A1-94/29420
- FR-A1- 2 913 896
- SZILÁGYI Z ET AL: "Appyclean 6505: Ein innovatives gruenes Hydrotrop mit herausragenden Eigenschaften", SOFW-JOURNAL SEIFEN, OELE, FETTE, WACHSE, VERLAG FUR CHEMISCHE INDUSTRIE, AUGSBURG, DE, Bd. 139, Nr. 11, 1. November 2013 (2013-11-01), Seiten 44-49, XP001587052, ISSN: 0942-7694

## Beschreibung

Die vorliegende Erfindung betrifft ein phosphat- und phosphonatfreies Maschinengeschirrspülmittel in Form eines Pulvers oder Tabs.

Herkömmliche Maschinengeschirrspülmittel enthalten 30% und mehr an Phosphaten. Die Funktion dieser Rohstoffklasse ist eine Enthärtung des Wassers, eine Verbesserung des Schmutztragevermögens der Waschflotte und eine Verhinderung der Redeposition des Schumtzes auf dem Geschirr, indem es als Komplexbildner wirkt.

Nachteil von Phosphaten ist jedoch, dass sie ins Abwasser gelangen können. Hier bewirken sie eine Düngung der Gewässer, wodurch es zu vermehrtem Wachstum und einer Abnahme des Sauerstoffgehaltes führt. Auf diesem Hintergrund soll ab 2017 ein niedriger Phosphorhöchstwert für Maschinengeschirrspülmittel von 0,3 g pro Spülgang festgesetzt werden. Produkte mit einem solchen Gehalt werden umgangssprachlich dann bereits als phosphatfrei bezeichnet.

Alternative Komplexbildner sind schwer zu finden. Dieses ist insbesondere dann der Fall, wenn man nicht auf vollsynthetische Produkte zurückgreifen möchte.

Als Komplexbildner in Frage kommen beispielsweise Baypure® CX (vollsynthetisch, aber auf Basis natürlicher chemischer Strukturen), Trilon® M (vollsynthetisch, aber auf Basis natürlicher chemischer Strukturen), Dissolvin GL PD S (auf Basis nachwachsender Rohstoffe, halbsynthetisch) und Natriumcitrat (natürlich).

Unter ökologischen Aspekten wäre Natriumcitrat, meist in der Form von Trinatriumcitrat, die erste Wahl. Die Anwendungsergebnisse sind hier jedoch nicht zufriedenstellend, da es zu massiven Kalkablagerungen kommt.

WO 94/29420 A1 beschreibt ein maschinelles Geschirrspülmittel, das eine oder mehrere Aminosäuren oder deren Salze enthält und hinsichtlich der Kalkbelagsinhibierung bessere Eigenschaften als herkömmliche auf Carbonat und/oder Hydrogencarbonat basierende Geschirrspülmittel zeigt. Amylxyloside werden hier nicht erwähnt.

Szillágyiz, Z. et al. SOFW-Journal, Bd. 139, Nr. 11 vom 1. November 2013 beschreibt Appyclean® 6505 als ein hydrotropes Mittel für Wasch- und Reinigungsmittel. Ein Fähigkeit Kalkablagerungen zu verringern wird nicht beschrieben.

Weitere Maschinengeschirrspülmittel werden in FR 2 913 896 A1 offenbart.

Aufgabe der Erfindung ist daher, ein phosphat- und phosphonatfreies Maschinengeschirrspülmittel in Form eines Pulvers oder Tabs bereitzustellen, das einerseits natürliche Komplexbildner enthält und andererseits die oben erwähnten Nachteile des Standes der Technik weitgehend vermeidet.

Die Aufgabe wird gelöst durch ein phosphat- und phosphonatfreies Maschinengeschirrspülmittel in Form eines Pulvers oder Tabs gemäß Anspruch 1.

Die gegenwärtigen Erfinder haben überraschend festgestellt, dass durch einen Zusatz von Amylxylosiden zu dem Trinatriumcitrat eine deutliche Verbesserung der komplexbildenden Eigenschaften und damit eine verringerte Ablagerung von Kalk erreicht werden kann. Dieses war daher umso überraschender, als Amylxyloside selbst keine komplexbildenden Eigenschaften aufweisen.

Die vorliegende Erfindung betrifft daher ein phosphatfreies und phosphonatfreies Maschinengeschirrspülmittel in Form eines Pulvers oder Tabs, das dadurch gekennzeichnet ist, dass es einen Anteil an Amylxylosid oder Amylxylosiden enthält, wobei das phosphatfreie und phosphonatfreie Maschinengeschirrspülmittel maximal 0,3 g an Phosphor pro Spülgang freisetzt.

Phosphatfrei bzw. phosphonatfrei ist dabei so zu verstehen, dass das Maschinengeschirrspülmittel maximal 0,3 g an Phosphor pro Spülgang freisetzt. Besonders bevorzugt setzt das Maschinengeschirrspülmittel im Spülgang überhaupt keinen Phosphor frei.

Amylxyloside (auch Pentylxyloside genannt) sind aus pflanzlichen Stoffen erhältliche Pentoside, die hydrotrope Eigenschaften aufweisen und biologisch abbaubar sind. Xyloside sind Glycoside, die von dem Zucker Xylose abgeleitet. Sie können beispielsweise aus Weizenkleie, Weizenfasern oder Weizenstroh erhalten werden, wie in dem europäischen Patent Nr. EP 0 699 472 B1 beschrieben wird. Im Handel sind Amylxyloside beispielsweise als AppyClean™ 6505 erhältlich.

Das erfindungsgemäße Maschinengeschirrspülmittel enthält vorzugsweise Trinatriumcitrat als Komplexbildner, da eine Verringerung der Kalkablagerungen nach dem Spülgang besonders deutlich bei der Verwendung von Amylxylosiden in Kombination mit Trinatriumcitrat festgestellt wurde.

Trinatriumcitrat ist ein Salz der Zitronensäure. Es ist als Lebensmittelzusatzstoff zuglassen, daher ist der Einsatz in Geschirrspülmitteln unbedenklich. Trinatriumcitrat (Dihydrat) besteht aus farblosen Kristallen und ist in Wasser gut löslich. Es wird als Puffer und Komplexbildner eingesetzt. Die Funktion im Maschinengeschirrspülmittel besteht insbesondere darin, Härteionen aus dem Wasser zu inaktivieren und somit die Ablagerung auf dem Geschirr zu vermeiden.

Als Komplexbildner können neben Trinatriumcitrat auch Iminodisuccinat (Baypure® CX 100), Dissolvin GLPD S (L-Glutaminsäure-N,N-diessigsäure, Tetranatriumsalz) oder Trilon® M (Trinatriumsalz der Methylglycindiessigsäure (Na3MGDA)) eingesetzt werden. Auch kann die wasserfreie Variante von Trinatriumcitrat (Trinatriumcitratanhydrat) eingesetzt werden.

Zusätzlich kann ebenfalls Polyasparaginsäure (Baypure® DS 100) eingesetzt werden.

Das Maschinengeschirrspülmittel gemäß der Erfindung enthält vorzugsweise die folgenden Komponenten: mindestens eine waschaktive Substanz, nämlich Natriumcarbonat, auch Soda genannt, oder Natriumhydrogencarbonat, mindestens ein Bleichmittel wie z.B. Natriumpercarbonat, Trinatriumcitrat als Komplexbildner sowie mindestens ein Amylxylosid.

Weiterhin kann das Maschinengeschirrspülmittel gemäß der Erfindung mindestens ein Silikat enthalten.

Natriumcarbonat oder Soda (Na₂CO₃) wird meist als wasserfreies, weißes Pulver eingesetzt. Es handelt sich dabei um einen stark hygroskopischen Rohstoff, der mit Säuren unter Freisetzung von Kohlendioxid reagiert.

Na₂CO₃ + H₂SO₄ → Na₂SO₄ + H₂O + CO₂.

Natriumcarbonat gehört zu den Waschalkalien, die einen hohen pH-Wert verursachen und den Spülvorgang durch Entfernung von fettigen Verschmutzungen und deren Dispergierung unterstützen. Natriumcarbonat inaktiviert außerdem störende Härteionen, indem Calciumsalze ausgefällt werden.

Statt oder zusätzlich zu Natriumcarbonat können auch andere waschaktive Substanzen wie z.B. Natriumhydrogencarbonat eingesetzt werden.

Natriumpercarbonat ist dagegen ein Oxidationsmittel mit der Summenformel Na₂CO₃ * 3 H₂O₂, chemisch auch Natriumcarbonat-Peroxohydrat. Wasserstoffperoxid lagert sich dabei kristallwasserartig am Natriumcarbonat an. Es handelt sich um ein festes, weißes, wasserlösliches Pulver. Natriumpercarbonat zerfällt leicht in Natriumcarbonat und oxidierend wirkenden Sauerstoff. Aufgrund des oxidierend wirkenden Sauerstoffs bietet sich die Verwendung als Bleichmittel an.

Als Bleichmittelaktivator kann zusätzlich z.B. TAED (Tetraacetylethylendiamin) eingesetzt werden.

Als Silikate können beispielsweise Schichtsilikate wie z.B. SKS® 6 eingesetzt werden.

SKS® 6 gehört zu den Natriumdisilikaten und besitzt die Formel Na₂Si₂O₅. In einer Ebene verknüpfte [SiO₄]-Tetraeder bilden so genannte Schichtsilikate mit doppelt gekoppelten Anionen. Es handelt sich also um Polymere des Anions [Si₄O₁₀]⁴⁻. Im Schichtengitter befinden sich die Natriumionen. Zunächst wird beim Kontakt von SKS® 6 mit Wasser letzteres deprotonisiert. Dabei entsteht eine alkalische Lösung:

Na₂Si₂O₅ + 4 H₂O → NaHSi₂O₅ * 3 H₂O + Na⁺ + OH⁻

Des Weiteren ist das Schichtsilikat ein sehr guter Wasserenthärter, indem die härtenden Calcium- und Magnesiumionen (Me²⁺) durch Natrium ersetzt werden.

2 Na₂Si₂O₅ + Me²⁺ → Me(NaSi₂O₅)₂ + 2 Na⁺

Auf diese Weise sorgt SKS® 6 für weiches Wasser in der Spülflotte und gleichzeitig für eine alkalische Waschlauge. Für den Einsatz im Maschinengeschirrspülmittel bietet sich die granulierte Form des SKS® 6 an.

Ein weiteres für das erfindungsgemäße Maschinengeschirrspülmittel geeignetes Silikat ist Britesil® H265 HP, ein weißes, granuliertes Polysilikat. Es handelt sich dabei um die feste Form von Wasserglas im sehr konzentrierten Zustand. Durch das spezielle Produktionsverfahren mit anschließender Sprühtrocknung können verschiedene Molverhältnisse, Partikelgrößen und Schüttdichten hergestellt werden. Britesil® bietet Vorteile bei der Waschwirkung und Korrosionsinhibierung. Des Weiteren soll der Einsatz zur Wasserenthärtung führen. Eingesetzt wird der Rohstoff Britesil® H265 HP mit 22 % Na₂O, 59 % SiO₂ und 17,5 % H₂O.

Schließlich kann auch ein Metasilikat wie z.B. Natriummetasilikat, das in Geschirrspülmitteln aufgrund seiner fettemulgierenden, benetzenden, desinfizierenden und wasserenthärtenden Funktion eingesetzt wird, als Silikat für das erfindungsgemäße Maschinengeschirrspülmittel verwendet werden.

Das erfindungsgemäße Maschinengeschirrspülmittel enthält vorzugsweise die folgenden Komponenten in den folgenden Mengen:
10 bis 40 Gew.-%, vorzugsweise 10 bis 30 Gew.-% Natriumcarbonat
5 bis 30 Gew.-%, vorzugsweise 10 bis 15 Gew.-% Natriumpercarbonat
10 bis 60 Gew.-%, vorzugsweise 10 bis 30 Gew.-% Trinatriumcitrat
0 bis 40 Gew.-%, vorzugsweise 10 bis 30 Gew.-% eines oder mehrerer Silikate
0,1 bis 30 Gew.-% mindestens eines Amylxylosids.

Dabei ist das mindestens eine Amylxylosid mit insbesondere 0,1 bis 25 Gew.-%, vorzugsweise 0,5 bis 20 Gew.-%, besonders bevorzugt 1 bis 15 Gew.-% und am meisten bevorzugt 1,5 bis 10 Gew.-% enthalten.

Das Maschinengeschirrspülmittel kann ebenfalls weitere für Maschinengeschirrspülmittel übliche Zusätze wie z.B. Enzyme, Tenside, Farb- und Duftstoffe, und/oder TAED enthalten.

In einer besonders bevorzugten Variante ist das Maschinengeschirrspülmittel frei von Polyasparaginsäure und/oder Iminodisuccinat.

Weiterhin betrifft die Erfindung die Verwendung von Amylxylosid oder Amylxylosiden in phosphatfreien und phosphonatfreien Maschinengeschirrspülmitteln in Form eines Pulvers oder Tabs zur Verminderung von Kalkablagerungen.

Die vorliegende Erfindung wird nun anhand von Beispielen detaillierter beschrieben.

Dabei zeigt Fig. 1 die Anordnung der Testgläser und Glasplatte in einer Geschirrspülmaschine.

In der folgenden Tabelle 1 werden beispielhafte Zusammensetzungen eines Maschinengeschirrspülmittels der vorliegenden Erfindung beschrieben:

**Tabelle 1: Zusammensetzung eines bevorzugten Maschinengeschirrspülmittels**

| Komponente | Menge in kg (Zus. 1) | Gew.-% (Zus. 1) | Gew.-% (Zus. 2) |
|---|---|---|---|
| Natriumpercarbonat | 7,92 | 13,2 | 13,16 |
| Natriumcarbonat (Soda schwer) | 15,96 | 26,6 | 17,18 |
| Natriumhydrogencarbonat | 0,00 | 0,00 | 10,28 |
| Trinatriumcitrat | 16,74 | 27,9 | 27,87 |
| Schichtsilikat SKS-6 | 10,02 | 16,7 | 16,69 |
| Britesil H265HP | 5,76 | 9,6 | 9,63 |
| AppyClean™ 6505 | 3,6 | 6 | 8,33 |
| Glycerin | 0,00 | 0,00 | 0,20 |
| Gesamt | 60 | 100 | 103,33 |

Das AppyClean™ 6505 wird vorzugsweise aufgesprüht, da es Wasser enthält. Gegebenenfalls kann hierbei auch eine Trocknung erfolgen. Dieses kann beispielsweise durch Sprühgranulation erfolgen.

Das erfindungsgemäße Maschinengeschirrspülmittel mit obiger Zusammensetzung 2 wurde dann im Hinblick auf Kalkablagerungen beim Spülen gegen verschiedene auf dem Markt erhältliche Geschirrspülmittel getestet. Der Versuch wurde dabei wie im Folgenden beschrieben durchgeführt:

### Durchführung der Spülgänge:

Für jede Charge wurde ein Testlauf mit Ballastschmutz in der Constructa Energy 300 PA bei 16,8 °dH im Programm Eco bei 50 °C ohne Regeneriersalz und Klarspüler durchgeführt. Dafür wurden zunächst hohe 450 ml-Bechergläser gründlich gewaschen und getrocknet. Die sauberen, nummerierten Gläser wurden dann in der Maschine nach einem Schema einsortiert, das in Figur 1 dargestellt ist. Die Ziffern 1 bis 7 zeigen dabei die Positionen der Gläser an, der graue Balken zeigt die Position der Glasplatte. Es wurden mindestens 5 Gläser getestet. Des Weiteren wurde eine Glasplatte mit dem Format DIN A4 im unteren Fach des Geschirrspülers mitgewaschen.

Der Ballastschmutz wurde in den Sumpf der Maschine gegeben und das Programm gestartet.

Spülzyklusversuche (5- bzw. 15-mal) wurden bei 10° dH durchgeführt, um Belagsbildung auszuschließen. Die Gläser wurden dabei zwischen den Versuchen nicht gereinigt, aber nach jedem Spülgang begutachtet.

### Synthetisches Wasser:

Für die Spülgänge wurde entsprechend der IKW-Methode synthetisches Wasser der Härte 16,8 dH verwendet. Das ist sinnvoll, weil die Wasserhärte für 63 % der Bevölkerung in Deutschland im harten Bereich über 2,5 mmol/l, d.h. über 14 °dH liegt.

Zur Herstellung wurden 3 Stammlösungen der folgenden Konzentrationen angesetzt:
Lösung 1: 800 mmol/l NaHCO₃ 67,2 g/l
Lösung 2: 154,2 mmol/l MgSO₄ * 7 H₂O 38,0 g/l
Lösung 3: 446,1 mmol/l CaCl₂ * 2 H₂O 65,6 g/l

In einem 25 l-Kanister wurden 17,5 l entmineralisiertes Wasser vorgelegt und mit jeweils 125 ml der Stammlösung versetzt. Dann wurde mit entmineralisiertem Wasser auf 25 l aufgefüllt. Die abschließenden Spülzyklusversuche wurden, um schnell aussagekräftige Ergebnisse zu erhalten, bei 21 °dH und 10 °dH durchgeführt, dazu wurde die Menge der Stammlösung pro 25 l auf 156 ml bzw. 74 ml verändert.

### Ballastschmutz:

Der Ballastschmutz diente dazu, eine praxisrelevante Umgebung zu schaffen. Die Spülflotte wurde dadurch mit Fett- und Eiweißbestandteilen sowie Kohlenhydraten in Form von Stärke und Mehl beladen. Des Weiteren waren Ketchup und Senf enthalten. Neben Bechergläsern und Spatel wurden die folgenden Geräte verwendet:
- Elektrisches Laborrührwerk
- Waage bis 1200 g, Genauigkeit 1 mg
- Kühl- und Gefrierkombination AEG Electrolux SANTO

Die für den Ballastschmutz benötigten Inhaltsstoffe und deren Dosierung sind in der folgenden Tabelle 2 dargestellt:

**Tabelle 2: Inhaltsstoffe für Ballastschmutz**

| Inhaltsstoff | Einwaage in g für 2,5 kg |
|---|---|
| Pflanzenöl (Sonnenblumenöl) | 790 |
| Margarine | 157,5 |
| Schweineschmalz | 157,5 |
| Frittierfett | 157,5 |
| Vollei | 395 |
| H-Sahne, 32 % | 235 |
| Vollmilch, pasteurisiert, 3,5 % Fett | 157,5 |
| Kartoffelstärke | 55 |
| Bratensoße | 42,5 |
| Weizenmehl | 15 |
| Quarkpulver | 15 |
| Tomatenketchup | 157,5 |
| Senf | 157,5 |

Zunächst wurde Pflanzenöl mit Vollei zusammen gründlich für ca. 30 Minuten verrührt. Dann wurden Ketchup und Senf dazugegeben. Die Fette wurden aufgeschmolzen und nach Abkühlen auf ca. 40 °C beigemengt. Nach der Zugabe von Milch und Sahne folgten alle pulverförmigen Bestandteile. Nachdem eine glatte Masse entstanden war, wurden jeweils 50 g des Ballastschmutzes in verschließbare Tüten eingewogen und im Gefrierschrank gelagert.

### Visuelle Bewertung:

Die visuelle Bewertung ist von vielen Faktoren der äußeren Umgebung abhängig. Daher war es wichtig, konstante Bedingungen zu schaffen. So wurden alle Gläser zum Beispiel immer am gleichen Ort und unter gleichen Lichtverhältnissen begutachtet. Es waren beim Vergleich zwischen Tageslicht und künstlicher Beleuchtung bereits große Unterschiede zu sehen. Letzteres wurde aufgrund der Reproduzierbarkeit gewählt. Die Bewertung der Gläser fand in zwei Kategorien statt. Eine erste Note beurteilte die Kalkablagerungen in Form von Tropfen und Schlieren auf dem Glas. Die zweite Note beschrieb die Bildung oder das Ausbleiben eines Schmierfilms auf den Gläsern in unterschiedlicher Stärke. Die in der folgenden Tabelle 3 gezeigte Definition der Noten wurde aufgestellt.

**Tabelle 3: Definition der visuellen Auswertung**

| Note | Kalk | Fett |
|---|---|---|
| 1 | Nur vereinzelt Tropfen | Trocken, klar |
| 2 | Wenige Tropfen | |
| 3 | Viele Tropfen | Leichter Film |
| 4 | Gröbere Kalkflecken und viele Tropfen | Leicht trübes Glas |
| 5 | Großflächige Kalkflecken und Schlieren | |
| 6 | Durchgehender Kalkbelag | Dichter, schmieriger Belag, sehr trübes Glas |

Mindestens 5 Gläser pro Spülgang wurden auf diese Weise bewertet und am Ende je ein Mittelwert pro Kategorie gebildet.

### Bildanalytische Auswertung:

Es wurde eine Glasplatte DIN A4 in der Maschine mitgespült. Diese wurde dann für eine bildanalytische Auswertung genutzt. Dafür wurde die Glasplatte im HP Officejet Pro 8600 Plus eingescannt. Auf den Bildern waren die Kalktropfen sehr gut erkennbar.

**Tabelle 4: Ergebnisse**

| | Visuelle Auswertung | | Bildauswertung |
|---|---|---|---|
| | Kalk | Fett | Area % |
| Charge 1 (Stand der Technik) | 2,3 | 3,2 | 0,871 |
| Charge 2 (Stand der Technik) | 2,9 | 3,3 | 0,953 |
| Charge 3 (gemäß der Erfindung) | 2,2 | 2,7 | 0,584 |

### Zyklusversuche:

Um Belagsbildung auszuschließen, wurden für die Chargen 1 und 3 Zyklusversuche bei 10 °dH durchgeführt.

Bei 10 °dH ohne Ballastschmutz waren die Gläser nach 10 Spüldurchgängen mit der Charge 3 noch klar und kalkfrei. Erst nach 11 Durchgängen kam es vereinzelt zu Tropfen, ab 12 Durchgängen waren deutliche Schlieren erkennbar. Nach 15 Durchgängen waren an einigen Gläsern vermehrt Tropfen erkennbar.

Bei Charge 1 waren die Gläser von Anfang an nicht so glänzend sauber, auf allen Gläsern gab es immer Kalktropfen. Nach 6 Durchgängen waren bereits deutliche Schlieren erkennbar, die beim vorherigen Test erst nach 12 Durchgängen auftraten. Nach 10 Durchgängen waren die Gläser bedeckt mit Schlieren und Kalktropfen, nach 15 Durchgängen waren alle Gläser komplett verkalkt. Die Kalkablagerung war bei Betrachtung der Scan-Bilder aufgrund der gleichen Lichtverhältnisse noch besser zu erkennen.

Dieser Versuch zeigt deutlich, dass durch die Zugabe von Amylxylosiden wie AppyClean™ 6505 eine deutliche Verbesserung hinsichtlich der Kalkablagerung erreicht werden kann.

Abschließend wurden Charge 1 und die erfindungsgemäße Charge 3 noch in einem Versuch wie oben beschrieben mit den marktüblichen Konkurrenzprodukten Sonett® (ohne Phosphate und Polyaspertate) und Somat® von Henkel (mit Phosphat) verglichen. Die Ergebnisse sind in der folgenden Tabelle 5 dargestellt.

**Tabelle 5: Ergebnisse der Vergleichsversuche mit Konkurrenzprodukten**

| Produkt | Visuelle Auswertung | |
|---|---|---|
| | Kalk | Fett |
| Charge 3 (erfindungsgemäß) | 2,2 | 2,6 |
| Charge 1 | 2,3 | 3,2 |
| Sonett® | 3,0 | 3,3 |
| Somat® | 2,2 | 1,8 |

Dabei zeigt das erfindungsgemäße Maschinengeschirrspülmittel im Hinblick auf die Kalkablagerungen genauso gute Eigenschaften wie das phosphathaltige Mittel Somat®, und auch bei den Fettablagerungen ist es von den nicht phosphathaltigen Mitteln das beste Mittel.

## Patentansprüche

1. Phosphatfreies und phosphonatfreies Maschinengeschirrspülmittel in Form eines Pulvers oder Tabs, **dadurch gekennzeichnet, dass** es einen Anteil an Amylxylosid oder Amylxylosiden enthält, wobei das phosphatfreie und phosphonatfreie Maschinengeschirrspülmittel maximal 0,3 g an Phosphor pro Spülgang freisetzt.

2. Maschinengeschirrspülmittel nach Anspruch 1, **dadurch gekennzeichnet, dass** es Trinatriumcitrat als Komplexbildner enthält.

3. Maschinengeschirrspülmittel nach Anspruch 1 oder 2, **dadurch gekennzeichnet, dass** es die folgenden Komponenten enthält:
mindestens eine waschaktive Substanz, nämlich Natriumcarbonat oder Natriumhydrogencarbonat;
mindestens ein Bleichmittel;
Trinatriumcitrat als einen Komplexbildner sowie
mindestens ein Amylxylosid.

4. Maschinengeschirrspülmittel nach einem der Ansprüche 1 bis 3, **dadurch gekennzeichnet, dass** es zusätzlich mindestens ein Silikat enthält.

5. Maschinengeschirrspülmittel nach einem der Ansprüche 1 bis 4, **dadurch gekennzeichnet, dass** es Natriumcarbonat als eine waschaktive Substanz enthält.

6. Maschinengeschirrspülmittel nach einem der Ansprüche 1 bis 5, **dadurch gekennzeichnet, dass** es Natriumpercarbonat als Bleichmittel enthält.

7. Maschinengeschirrspülmittel nach einem der Ansprüche 1 bis 6, **dadurch gekennzeichnet, dass** es die folgenden Komponenten enthält:
10 bis 40 Gew.-% Natriumcarbonat
5 bis 30 Gew.-% Natriumpercarbonat
10 bis 60 Gew.-% Trinatriumcitrat
0 bis 40 Gew.-% eines oder mehrerer Silikate
0,1 bis 30 Gew.-% mindestens eines Amylxylosids.

8. Maschinengeschirrspülmittel nach einem der Ansprüche 1 bis 7, **dadurch gekennzeichnet, dass** es 0,1 bis 25 Gew.-%, vorzugsweise 0,5 bis 20 Gew.-%, besonders bevorzugt 1 bis 15 Gew.-% und insbesondere 1,5 bis 10 Gew.-% mindestens eines Amylxylosids enthält.

9. Maschinengeschirrspülmittel nach einem der Ansprüche 1 bis 8, **dadurch gekennzeichnet, dass** es weitere für Maschinengeschirrspülmittel übliche Zusätze wie Enzyme, Tenside, Farb- und Duftstoffe und/oder TAED enthält.

10. Verwendung von Amylxylosid oder Amylxylosiden in phosphatfreien und phosphonatfreien Maschinengeschirrspülmitteln in Form eines Pulvers oder Tabs zur Verminderung von Kalkablagerungen.

## Claims

1. A phosphate-free and phosphonate-free dishwasher detergent in the form of a powder or tablet, **characterised in that** it contains a proportion of amyl xyloside or amyl xylosides, wherein the phosphate-free and phosphonate-free dishwasher detergent releases at most 0.3 g of phosphorus per wash cycle.

2. The dishwasher detergent according to claim 1, **characterised in that** it contains trisodium citrate as complexing agent.

3. The dishwasher detergent according to claim 1 or 2, **characterised in that** it contains the following components:
at least one detergent, specifically sodium carbonate or sodium hydrogen carbonate;
at least one bleaching agent;
trisodium citrate as a complexing agent, and
at least one amyl xyloside.

4. The dishwasher detergent according to any one of claims 1 to 3, **characterised in that** it additionally contains at least one silicate.

5. The dishwasher detergent according to any one of claims 1 to 4, **characterised in that** it contains sodium carbonate as a detergent substance.

6. The dishwasher detergent according to any one of claims 1 to 5, **characterised in that** it contains sodium percarbonate as bleaching agent.

7. The dishwasher detergent according to any one of claims 1 to 6, **characterised in that** it contains the following components:
10 to 40 % by weight of sodium carbonate
5 to 30 % by weight of sodium percarbonate
10 to 60 % by weight of trisodium citrate
0 to 40 % by weight of one or more silicates
0.1 to 30 % by weight of at least one amyl xyloside.

8. The dishwasher detergent according to any one of claims 1 to 7, **characterised in that** it contains 0.1 to 25 % by weight, preferably 0.5 to 20 % by weight, particularly preferably 1 to 15 % by weight, and in particular 1.5 to 10 % by weight of at least one amyl xyloside.

9. The dishwasher detergent according to any one of claims 1 to 8, **characterised in that** it contains further additives that are conventional for dishwasher detergents, such as enzymes, surfactants, dyes and fragrances and/or TAED.

10. Use of amyl xyloside or amyl xylosides in phosphate-free and phosphonate-free dishwasher detergents in the form of a powder or tablet for reducing scale buildup.

## Revendications

1. Détergent pour lave-vaisselle sans phosphates ni phosphonates sous forme d'une poudre ou de tablettes, **caractérisé en ce qu'**il contient une proportion d'amylxyloside ou d'amylxylosides, ledit détergent pour lave-vaisselle sans phosphates ni phosphonates libérant au maximum 0,3 g de phosphore par cycle de lavage.

2. Détergent pour lave-vaisselle selon la revendication 1, **caractérisé en ce qu'**il contient du citrate trisodique en tant qu'agent complexant.

3. Détergent pour lave-vaisselle selon les revendications 1 ou 2, **caractérisé en ce qu'**il contient les constituants suivants :
au moins un agent de lavage, à savoir du carbonate de sodium ou du bicarbonate de sodium ;
au moins un agent blanchissant ;
du citrate trisodique en tant qu'agent complexant, ainsi qu'
au moins un amylxyloside.

4. Détergent pour lave-vaisselle selon l'une des revendications 1 à 3, **caractérisé en ce qu'**il contient en outre au moins un silicate.

5. Détergent pour lave-vaisselle selon l'une des revendications 1 à 4, **caractérisé en ce qu'**il contient du carbonate de sodium en tant qu'agent de lavage.

6. Détergent pour lave-vaisselle selon l'une des revendications 1 à 5, **caractérisé en ce qu'**il contient du percarbonate de sodium en tant qu'agent blanchissant.

7. Détergent pour lave-vaisselle selon l'une des revendications 1 à 6, **caractérisé en ce qu'**il contient les constituants suivants :
10 à 40 % en poids de carbonate de sodium
5 à 30 % en poids de percarbonate de sodium
10 à 60 % en poids de citrate trisodique
0 à 40 % en poids d'un ou de plusieurs silicates
0,1 à 30 % en poids d'au moins un amylxyloside.

8. Détergent pour lave-vaisselle selon l'une des revendications 1 à 7, **caractérisé en ce qu'**il contient 0,1 à 25 % en poids, de préférence 0,5 à 20 % en poids, avec une préférence particulière 1 à 15 % en poids, et notamment 1,5 à 10 % en poids d'au moins un amylxyloside.

9. Détergent pour lave-vaisselle selon l'une des revendications 1 à 8, **caractérisé en ce qu'**il contient d'autres additifs entrant usuellement dans la composition de détergents pour lave-vaisselle, tels que les enzymes, des agents tensioactifs, les colorants et les parfums et/ou de l'EDTA.

10. Utilisation d'amylxyloside ou d'amylxylosides dans des détergents pour lave-vaisselle sans phosphates ni phosphonates sous forme d'une poudre ou de tablettes, pour ainsi réduire le dépôt de calcaire.
